# EUROPÄISCHE PATENTSCHRIFT

(11) **EP 1 281 927 B1**
(45) Veröffentlichungstag und Bekanntmachung des Hinweises auf die Patenterteilung: **26.07.2006**
(21) Anmeldenummer: 02011222.3
(22) Anmeldetag: 18.05.2002
(51) Int. Cl.: F41F 3/06, F42B 15/01

(54) **Lenkflugkörper**
Guided Missile
Missile guidé

(30) Priorität: 07.06.2001 DE 10127623
(43) Veröffentlichungstag der Anmeldung: 05.02.2003
(73) Patentinhaber: Diehl BGT Defence GmbH & Co.KG, 88662 Überlingen (DE)
(72) Erfinder: Fisch, Peter Gerd, 88662 Überlingen (DE); Elsner, Gerd, 88662 Überlingen (DE)
(74) Vertreter: Diehl Patentabteilung

(56) Entgegenhaltungen:
- DE-A- 2 036 979
- DE-A- 19 711 846
- US-A- 3 351 307
- US-A- 3 566 993
- US-A- 4 155 286
- US-A- 4 309 005
- US-A- 5 855 260

## Beschreibung

Die Erfindung betrifft einen Lenkflugkörper mit einer Flugkörpernase und einem in der Flugkörpemase angeordneten Sucher.

Bei solchen allgemein bekannten Lenkflugkörpem dient der Sucher zum Auffassen eines Ziels. Dies kann im Tragflug erfolgen, wobei der Lenkflugkörper an einem Trägerflugzeug befestigt ist. Weiterhin wirkt der Sucher im Freiflug zusammen mit einem Lenksystem, durch welches der Lenkflugkörper zum Ziel gelenkt wird. Dabei bewegt sich der Lenkflugkörper relativ zu dem Ziel und der Sucher muss ständig dem Ziel nachgeführt werden. Zu diesem Zweck kann der Sucher in dem Lenkflugkörper kardanisch gelagert sein.

Es hat sich gezeigt, dass bei solchen Lenkflugkörpern in vielen Fällen unerklärbare Mängel in Form von Verschlechterung der Auffassleistung des Suchers im Tragflug oder Verschlechterung der Erkennung der tatsächlichen Sichtlinie auftreten. In manchen Fällen ist weiterhin die Lebensdauer des Lenkflugkörpers und seiner Komponenten ungewöhnlich begrenzt.

Aus der US-A-4 309 005 ist ein Suchkopf für einen Lenkflugkörper bekannt, der einen mit einem Spiegel verbundenen Rotor aufweist. Der rotierende Magnet des Rotors weist eine zentrale Bohrung auf, in der die Spitze eines Drehstifts angeordnet ist. Das Ende des Drehstifts ist stoßgedämpft in einem Kreiselrahmen gelagert. Dadurch wird eine Übertragung von Vibrationen des Drehstifts auf den rotlerenden Magneten und umgekehrt reduziert.

Die US-A-4 155 288 offenbart eine Klammeranordnung, die durch Festziehen in den Zwischenraum zwischen einer an einem Trägerflugzeug befindlichen Halteschiene und einer an einem Flugkörper befindlichen Haltevorrichtung hineingezwängt wird. Dadurch schwingt der Flugkörper durch die nun starre Befestigung mit der Halteschiene bzw. mit dem Trägerflugzeug.

Die US-A-5 855 260 zeigt Schwingungsabsorber, die zwischen an der Innenseite einer Raketenhülle zur Versteifung derselbigen angebrachten Längsstreben und Trägem, die mit vibrationsempfindlichen Ausrüstungsgegenständen bestückt sind, angeordnet sind. Die Schwingungsabsorber dienen dabei zum Schutz der auf den Trägem befindlichen Ausrüstungsgegenstände.

Der Erfindung liegt die Aufgabe zugrunde, die Wirkungsweise eines Lenkflugkörpers der eingangs genannten Art zu verbessern.

Insbesondere liegt der Erfindung die Aufgabe zugrunde, die Auffassung eines Lenkflugkörpers der eingangs genannten Art zu verbessern.

Weiterhin liegt der Erfindung insbesondere die Aufgabe zugrunde, bei einem Lenkflugkörper der eingangs genannten Art das Erkennen der tatsächlichen Sichtlinie zu verbessern.

Schließlich liegt der Erfindung insbesondere die Aufgabe zugrunde, bei einem Lenkflugkörpers der eingangs genannten Art die Lebensdauer des Lenkflugkörpers und seiner Komponenten zu verlängern.

Erfindungsgemäß werden diese Aufgaben gelöst durch einen Lenkflugkörper mit einer Flugkörpernase, einem In der Flugkörpemase angeordneten Sucher und mit zumindest einem Schwingungstilger zum Verringern der mechanischen Schwingungen des Lenkflugkörpers im Flug gelöst, wobei
a. der Schwingungstilger eine Masse, eine Federanordnung und ein Dämpfungssystem aufweist,
b. der Lenkflugkörper an einem Trägerflugzeug befestigbar ist und
c. der Schwingungstilger an dem Lenkflugkörper so angeordnet ist, dass er mit dem Trägerflugzeug verbindbar ist.

Es wurde gefunden, dass die oben genannten Mängel auf mechanische Schwingungen zurückzuführen sind, welche im Flug des Lenkflugkörpers auftreten. Aufgrund äußerer Anregungen wird ein Lenkflugkörper im Tragflug an einem Trägerflugzeug wie auch im Freiflug zu Schwingungen angeregt. Der in dem Flugkörper untergebrachte Sucher führt dadurch relativ zur Flugbahn transversale Bewegungen durch.

Die Erfindung beruht also auf der Erkenntnis, dass viele bei einem Lenkflugkörper auftretende Probleme durch solche unerwünschten mechanischen Schwingungen ausgelöst werden und dass diese Probleme durch den Einsatz von schwingungsdämpfenden Mitteln behoben werden können.

Dabei können die schwingungsdämpfenden Mittel zur Schwingungsdämpfung im Tragflug und/oder zur Schwingungsdämpfung im Freiflug ausgelegt sein. Vorzugsweise weisen weitere schwingungsdämpfende Mittel Komponenten auf, welche in dem Lenkflugkörper selbst angeordnet sind. Dabei können solche Komponenten der schwingungsdämpfenden Mittel im Bereich der Flugkörpernase des Lenkflugkörpers angeordnet sein. Dort ist ebenfalls der Sucher angeordnet, so daß dann die durch die Schwingungen verursachten Nachteile bzgl. der Auffaßleistung und der Sichtlinienerfassung des Suchers durch die Schwingungsdämpfung sehr wirksam behoben werden können.

Viele Lenkflugkörper weisen einen Gasflaschen-Aufnahmeraum zur Aufnahme einer Gasflasche auf. Solche Gasflaschen können Kühlgas für den Detektor des Suchers enthalten. Wenn eine solche Gasflasche nicht benötigt wird, können Komponenten der schwingungsdämpfenden Mittel in diesem Gasflaschen-Aufnahmeraum angeordnet werden, so daß einen zusätzlichen Raum für solche Komponenten nicht geschaffen werden muß.

Auch wenn der Lenkflugkörper mit einer Gasflasche in dem Gasflaschen-Aufnahmeraum ausgestattet ist, kann dieser Raum zur Aufnahme von Komponenten der schwingungsdämpfenden Mittel dienen, beispielsweise indem die Gasflasche selbst eine schwingungsdämpfende Komponente (z.B. die Masse eines Schwingungstilgers) der schwingungsdämpfenden Mittel bildet und/oder indem schwingungsdämpfende Komponenten der schwingungsdämpfenden Mittel im Inneren der Gasflasche vorgesehen sind.

Vorzugsweise enthalten die schwingungsdämpfenden Mittel einen oder mehreren Schwingungstilger. Schwingungstilger sind in vielen Ausführungen durch andere Einsatzgebiete (z.B. zur Verringerung von Gebäudeschwingungen) bekannt und können bei der vorliegenden Erfindung in beliebiger bekannter Ausführung verwendet werden.

Ein Schwingungstilger enthält zumindest eine Masse und eine Federanordnung und kann zusätzlich dazu ein Dämpfungssystem aufweisen. Die Eigenfrequenz des Schwingungstilgers wird auf die Eigenfrequenz des Lenkflugkörpers so abgestimmt, daß der Schwingungstilger die Schwingungen des Lenkflugkörpers reduziert, indem er bei bestimmten Frequenzen gegenphasig zum Lenkflugkörper schwingt.

Die verwendete Federanordnung und das verwendete Dämpfungssystem kann durch jede bzw. jedes beliebige bekannte Federanordnung bzw. Dämpfungssystem gebildet sein.

Ausgestaltungen der Erfindung sind Gegenstand der Unteransprüche.

Ausführungsbeispiele der Erfindung sind nachstehend unter Bezugnahme auf die zugehörigen Zeichnungen näher erläutert.

### Kurze Beschreibung der Zeichnungen

- Fig. 1: ist eine schematische Darstellung und zeigt ein Schwingungsmodell eines Lenkflugkörpers, bei welchem ein Schwingungstilger im Bereich der Flugkörpernase angebracht ist.
- Fig. 2: zeigt ein Ausführungsbeispiel des Schwingungstilgers von Fig. 1 in einer ersten Seitenansicht.
- Fig. 3: zeigt den Schwingungstilger von Fig. 2 in einer zweiten Seitenansicht.
- Fig. 4: zeigt den Schwingungstilger von Fig. 2 in einer dritten Seitenansicht.
- Fig. 5: zeigt den Schwingungstilger von Fig. 2 in Draufsicht.
- Fig. 6: ist ein erstes Kurvendiagramm und zeigt Schwingungsamplituden verschiedener Teile des Schwingungssystems von Fig. 1 in Abhängigkeit von der Anregungsfrequenz beim Weglassen des Schwingungstilgers.
- Fig. 7: ist ein zweites Kurvendiagramm und zeigt Schwingungsamplituden verschiedener Teile des Schwingungssystems von Fig. 1 in Abhängigkeit von der Anregungsfrequenz bei ungedämpftem Schwingungstilger.

- Fig. 8: ist ein drittes Kurvendiagramm und zeigt Schwingungsamplituden verschiedener Teile des Schwingungssystems von Fig. 1 in Abhängigkeit von der Anregungsfrequenz bei gedämpftem Schwingungstilger.
- Fig. 9-11: zeigen verschiedene Anwendungen von Schwingungstilgern beim Einsatz in einem Lenkflugkörper.
- Fig. 12: zeigt eine mögliche Anordnung eines Schwingungstilgers in einem Trainingsflugkörper.
- Fig. 13: zeigt eine mögliche Anordnung eines Schwingungstilgers bei einem an einem Launcher befestigten Lenkflugkörper.

### Bevorzugte Ausführungen der Erfindung

Fig. 1 zeigt ein Schwingungsmodell eines Lenkflugkörpers in Form eines an zwei Punkten 10 und 12 befestigten Balkens 14. Diese Befestigung simuliert die Fesselung des Lenkflugkörpers am Trägerflugzeug im Tragflug.

An dem in Fig. 1 linken Bereich des Balkens ist ein Schwingungstilger 16 befestigt. Diese Befestigung simuliert die Anordnung eines Schwingungstilgers im Bereich der Flugkörpernase des Lenkflugkörpers. Der schematisch dargestellte Schwingungstilger 16 weist eine Tilgermasse 18, eine Federanordnung 20 und ein Dämpfungssystem 22 auf. Mit einem Tilgerfuß 24 ist der Schwingungstilger 16 an dem Balken 14 befestigt.

In Fig. 2-5 ist ein Ausführungsbeispiel des Schwingungstilgers 16 von Fig. 1 dargestellt. Entsprechende Teile sind in Fig. 2-5 mit den gleichen Bezugszeichen wie in Fig. 1 versehen. Die Tilgermasse 18 des Schwingungstilgers ist an einer Feder 20 befestigt, welche wiederum an dem Balken 14 befestigt ist. Ein Reibdämpfer 22 ist ebenfalls an dem Balken 14 befestigt und liegt mit Armen reibend an der Tilgermasse 18 an.

Es sei erwähnt, daß die Dämpfung des Schwingungstilgers 16 natürlich auch mit anderen Dämpfungsarten als Reibdämpfung erzielt werden kann, beispielsweise mit einem viskosen Dämpfungssystem, einem Wirbelstromdämpfungssystem oder einem Gummidämpfungssystem. Ebenso kann die Federanordnung 20 von vielen verschiedenen Federanordnungen gebildet sein, beispielsweise von Blattfederanordnungen, Gummifederanordnungen, Schraubenfederanordnungen Tellerfederanordnungen oder Drehfederanordnungen.

In einer Versuchsreihe wurde der Balken 14 zur Schwingungen unterschiedlicher Frequenzen angeregt und die Schwingungsamplitude des linken Endes 26 des Balkens 14 (entsprechend der Flugkörpernase), des Tilgerfußes 24 und der Tilgermasse 18 gemessen. Entsprechend realistischen Bedingungen für einen Lenkflugkörper wurde dabei das Massenverhältnis Tilgermasse:Balken zu 1:174 gewählt. Die harmonische Anregung des Balkens 14 erfolgte mit 100 m/s² in y-Richtung (s. Fig. 1). In Fig. 6-8 sind die gemessenen Schwingungsamplituden über die Anregungsfrequenz aufgetragen. Bei den in Fig. 6 dargestellten Messungen wurde keinen Schwingungstilger verwendet. Bei den in Fig. 7 dargestellten Messungen wurde ein ungedämpfter (bzw. sehr gering gedämpfter) Schwingungstilger mit der Tilgermasse 0,5 kg und der Federrate 31000 N/m verwendet. Bei den in Fig. 8 dargestellten Messungen wurde ein gedämpfter Schwingungstilger mit der Tilgermasse 0,5 kg, der Federrate 31000 N/m und der Dämpfung 25 Ns/m verwendet.

Die Kurven 32 und 38 zeigen die Schwingungsamplituden der Tilgermasse 18. Die Kurven 28, 34 und 40 zeigen die Schwingungsamplituden des linken Endes 26 des Balkens 14. Die Kurven 30, 36 und 42 zeigen die Schwingungsamplituden des Tilgerfußes 24. In Fig. 6 erkennt man, daß die Resonanzfrequenz des Balkens 14 bei dieser Anregung bei ca. 42 Hz liegt. Ohne Verwendung eines Schwingungstilgers (Fig. 6) ist die Schwingungsamplitude des linken Endes 26 des Balkens 14 (Kurve 28) ca. 4,2 cm und die Schwingungsamplitude des Tilgerfußes 24 (Kurve 30) ca. 2,3 cm bei der Resonanzfrequenz. Bei Verwendung des ungedämpften Schwingungstilgers (Fig. 7) liegen zwei benachbarten Resonanzfrequenzen vor. Bei den Resonanzfrequenzen ist die Schwingungsamplitude des linken Endes 26 des Balkens 14 (Kurve 34) ca. 2,1 cm, die Schwingungsamplitude des Tilgerfußes 24 (Kurve 36) ca. 1,1 cm und die Schwingungsamplitude der Tilgermasse (Kurve 32) über 5 cm. Bei Verwendung des gedämpften Schwingungstilgers (Fig. 8) ist bei der Resonanzfrequenz die Schwingungsamplitude des linken Endes 26 des Balkens 14 (Kurve 40) ca. 1,2 cm, die Schwingungsamplitude des Tilgerfußes 24 (Kurve 42) ca. 0,6 cm und die Schwingungsamplitude der Tilgermasse (Kurve 38) ca. 2,5 cm.

Ein Vergleich der Kurven 30, 34 und 40 zeigt, daß bereits der Einsatz des ungedämpften Schwingungstilgers eine Verringerung der Schwingungsamplitude des linken Endes 26 des Balkens 14 auf ca. 50% des Wertes ohne Schwingungstilger bewirkt. Wird der Schwingungstilger gedämpft (Fig. 8), reduziert sich die Schwingungsamplitude weiter auf weniger als 30% der ursprünglichen Schwingungsamplitude ohne Schwingungstilger.

Ein Vergleich der Kurven 32 und 38 zeigt weiterhin, daß sich die Schwingungsamplitude der Tilgermasse 18 bei gedämpftem Schwingungstilger verringert. Im realen Einsatz bedeutet dies, daß ein Einbau des Schwingungstilgers in einem engeren Raum möglich ist.

Fig. 9-11 zeigen verschiedene Einbaumöglichkeiten von Schwingungstilgern in Lenkflugkörpern. Von dem Lenkflugkörper ist dabei lediglich der dem Gasflaschen-Aufnahmeraum 44 enthaltende Abschnitt 46 gezeigt.

Bei dem in Fig. 9 dargestellten Ausführungsbeispiel ist ein Schwingungstilger 48 im Inneren einer in dem Gasflaschen-Aufnahmeraum 44 angeordneten Gasflasche 50 angeordnet. Der in Fig. 9 schematisch dargestellte Schwingungstilger 48 weist eine Tilgermasse 52 und ein erstes und ein zweites Feder-Dämpfer-System 54 bzw. 56 auf.

Bei dem in Fig. 10 dargestellten Ausführungsbeispiel wird ebenfalls ein eine Tilgermasse 52 und ein erstes und ein zweites Feder-Dämpfer-System 54 bzw. 56 aufweisender Schwingungstilger 48 verwendet. In diesem Ausführungsbeispiel ist der Schwingungstilger 48 direkt in dem Gasflaschen-Aufnahmeraum 44 angeordnet, wobei keine Gasflasche vorhanden ist.

Bei dem in Fig. 11 dargestellten Ausführungsbeispiel wird die Gasflasche 50 selbst als Tilgermasse verwendet. Neben der Gasflasche 50 ist ein erstes und ein zweites Feder-Dämpfer-System 54 bzw. 56 angeordnet. Eine elastisch ausgebildete Gasflaschenhalterung 58 sorgt dafür, daß die Gasflasche 50 in dem Gasflaschen-Aufnahmeraum 44 nicht starr befestigt ist, sondern schwingen kann.

In Fig. 12 ist der vordere Teil eines Trainingsflugkörpers 60 dargestellt. In der Spitze befindet sich eine Suchereinheit 62. Hinter der Suchereinheit 62 weist der Trainingsflugkörper 60 ein leeres Rohr auf, in welchem ein Schwingungstilger 48 angeordnet ist, welcher ähnlich dem in Fig. 9 und 10 gezeigten Schwingungstilger 48 aufgebaut ist. Die Fig. 12 soll eine günstige Einbaumöglichkeit in Trainingsflugkörpern zeigen.

In Fig. 13 ist der vordere Teil eines Lenkflugkörpers 66 sowie der vordere Teil eines Trägerflugzeugs bzw. Launchers 68 gezeigt. Zwischen dem Lenkflugkörper 66 und dem Launcher 68 ist ein Schwingungstilger 70 angeordnet. Die Fig. 13 soll eine mögliche Anordnung eines Schwingungstilgers 70 im Tragflug zeigen.

## Patentansprüche

1. Lenkflugkörper mit einer Flugkörpernase, einem in der Flugkörpemase angeordneten Sucher und mit zumindest einem Schwingungstilger zum Verringern der mechanischen Schwingungen des Lenkflugkörpers im Flug, wobei
a. der Schwingungstilger eine Masse, eine Federanordnung und ein Dämpfungssystem aufweist,
b. der Lenkflugkörper an einem Trägerflugzeug befestigbar ist und
c. der Schwingungstilger an dem Lenkflugkörper so angeordnet ist, dass er mit dem Trägerflugzeug verbindbar ist.

2. Lenkflugkörper nach Anspruch 1,
**dadurch gekennzeichnet,**
**dass** der Schwingungstilger mit einem Launcher des Trägerflugzeugs verbindbar ist.

3. Lenkflugkörper nach Anspruch 1 oder 2,
**dadurch gekennzeichnet,**
**dass** die Federanordnung eine Blattfederanordnung, eine Gummifederanordnung, eine Schraubenfederanordnung, eine Tollerfederanordnung und/oder eine Drehfederanordnung aufweist.

4. Lenkflugkörper nach einem der vorhergehenden Ansprüche,
**dadurch gekennzeichnet,**
**dass** das Dämpfungssystem ein Reibdämpfungssystem, ein viskoses Dämpfungssystem, ein Wirbelstromdämpfungssystem und/oder ein Gummidämpfungssystem aufweist.

5. Lenkflugkörper nach einem der vorhergehenden Ansprüche,
**dadurch gekennzeichnet,**
**dass** zumindest ein weiterer Schwingungstilger vorgesehen ist, der in dem Lenkflugkörpers angeordnet ist.

6. Lenkflugkörper nach Anspruch 5,
**dadurch gekennzeichnet,**
**dass** der weitere Schwingungstilger im Bereich der Flugkörpemase angeordnet ist.

7. Lenkflugkörper nach Anspruch 5 oder 6,
**dadurch gekennzeichnet,**
**dass** der Lenkflugkörper einen Gasflaschen-Aufnahmeraum aufweist und der weitere Schwingungstilger in dem Gasflaschen-Aufnahmeraum angeordnet ist.

8. Lenkflugkörper nach einem der Ansprüche 5 - 7,
**dadurch gekennzeichnet,**
**dass** der Lenkflugkörper eine Gasflasche aufweist und die Gasflasche die Masse des weiteren Schwingungstilgers bildet.

9. Lenkflugkörper nach einem der Ansprüche 5 - 8,
**dadurch gekennzeichnet,**
**dass** der Lenkflugkörper eine Gasflasche aufweist und der weitere Schwingungstilger im Inneren der Gasflasche angeordnet ist.

10. Verwendung eines Schwingungstilgers, der an einem Lenkflugkörper und einem Trägerflugzeug befestigt ist, zur Schwingungsreduzierung des Lenkflugkörpers.

## Claims

1. Guided missile having a missile nose, a seeker which is arranged in the missile nose, and having at least one oscillation damper for reducing the mechanical oscillations of the guided missile in flight, in which case
a. the oscillation damper has a mass, a spring arrangement and a damping system,
b. the guided missile can be attached to a carrier aircraft, and
c. the oscillation damper is arranged on the guided missile such that it can be connected to the carrier aircraft.

2. Guided missile according to Claim 1,
**characterized**
**in that** the oscillation damper can be connected to a launcher on the carrier aircraft.

3. Guided missile according to Claim 1 or 2,
**characterized**
**in that** the spring arrangement has a leaf-spring arrangement, a rubber-spring arrangement, a helical-spring arrangement, a cup-spring arrangement and/or a rotary-spring arrangement.

4. Guided missile according to one of the preceding claims,
**characterized**
**in that** the damping system has a friction-damping system, a viscous damping system, an eddy-current damping system and/or a rubber damping system.

5. Guided missile according to one of the preceding claims,
**characterized**
**in that** at least one further oscillation damper is provided, and is arranged in the guided missile.

6. Guided missile according to Claim 5,
**characterized**
**in that** the further oscillation damper is arranged in the area of the missile nose.

7. Guided missile according to Claim 5 or 6,
**characterized**
**in that** the guided missile has a gas-cylinder accommodation area, and the further oscillation damper is arranged in the gas-cylinder accommodation area.

8. Guided missile according to one of Claims 5-7,
**characterized**
**in that** the guided missile has a gas cylinder, and the gas cylinder forms the mass for the further oscillation damper.

9. Guided missile according to one of Claims 5-8,
**characterized**
**in that** the guided missile has a gas cylinder, and the further oscillation damper is arranged in the interior of the gas cylinder.

10. Use of a oscillation damper which is attached to a guided missile and to a carrier aircraft, in order to reduce oscillations of the guided missile.

## Revendications

1. Missile guidé comprenant un nez de missile, un chercheur disposé dans le nez du missile et au moins un amortisseur de vibrations destiné à réduire les vibrations mécaniques du missile guidé en vol, dans lequel
a. l'amortisseur de vibrations présente une masse, une disposition de ressort et un système d'atténuation,
b. le missile peut être fixé sur un avion porteur et
c. l'amortisseur de vibrations est disposé sur le missile guidé de façon à ce qu'il puisse être raccordé à l'avion porteur.

2. Missile guidé selon la revendication 1, **caractérisé en ce que** l'amortisseur de vibrations peut être raccordé à un lanceur de l'avion porteur.

3. Missile guidé selon la revendication 1 ou 2, **caractérisé en ce que** la disposition de ressort présente une disposition de ressort à lames, une disposition de ressort en caoutchouc, une disposition de ressort hélicoïdal, une disposition de ressort à disque et/ou une disposition de ressort rotatif.

4. Missile guidé selon l'une quelconque des revendications précédentes, **caractérisé en ce que** le système d'atténuation présente un système d'atténuation par friction, un système d'atténuation visqueux, un système d'atténuation par courant de Foucault et/ou un système d'atténuation par caoutchouc.

5. Missile guidé selon l'une quelconque des revendications précédentes, **caractérisé en ce qu'**au moins un autre amortisseur de vibrations est prévu qui est disposé dans le missile guidé.

6. Missile guidé selon la revendication 5, **caractérisé en ce que** l'autre amortisseur de vibrations est disposé dans la zone du nez du missile.

7. Missile guidé selon la revendication 5 ou 6, **caractérisé en ce que** le missile guidé présente un espace de logement pour une bouteille de gaz et l'autre amortisseur de vibrations est disposé dans l'espace de logement pour bouteille de gaz.

8. Missile guidé selon l'une quelconque des revendications 5 à 7, **caractérisé en ce que** le missile guidé présente une bouteille de gaz et la bouteille de gaz forme la masse de l'autre amortisseur de vibrations.

9. Missile guidé selon l'une quelconque des revendications 5 à 8, **caractérisé en ce que** le missile guidé présente une bouteille de gaz et l'autre amortisseur de vibrations est disposé à l'intérieur de la bouteille de gaz.

10. Utilisation d'un amortisseur de vibrations qui est fixé sur un missile guidé et sur un avion porteur, afin de réduire les vibrations du missile guidé.
